# EUROPÄISCHE PATENTSCHRIFT

(11) **EP 3 485 502 B1**
(45) Veröffentlichungstag und Bekanntmachung des Hinweises auf die Patenterteilung: **30.09.2020**
(21) Anmeldenummer: 17720031.8
(22) Anmeldetag: 18.04.2017
(51) Int. Cl.: H01H 39/00, H01H 9/42

(54) **TRENNVORRICHTUNG FÜR EINE ENERGIELEITUNG UND VERFAHREN ZUR TRENNUNG EINER ENERGIELEITUNG**
SEPARATING DEVICE FOR AN ENERGY LEAD AND METHOD FOR SEPARATING AN ENERGY LEAD
DISPOSITIF DE SÉPARATION POUR UN LIGNE D'ÉNERGIE ET PROCÉDÉ POUR SÉPARATION UN LIGNE ÉNERGETIQUE

(30) Priorität: 18.07.2016 DE 102016113156
(43) Veröffentlichungstag der Anmeldung: 22.05.2019
(73) Patentinhaber: Auto-Kabel Management GmbH, 79688 Hausen i.W. (DE)
(72) Erfinder: CACCIATORE, David, 47804 Krefeld (DE); TAZARINE, Wacim, 41812 Erkelelenz (DE); RAFATI, Sohejl, 41236 Mönchengladbach (DE)
(74) Vertreter: Cohausz & Florack
(86) Internationale Anmeldenummer: PCT/EP2017/059105
(87) Internationale Veröffentlichungsnummer: WO 2018/015032

(56) Entgegenhaltungen:
- EP-A1- 2 600 372
- WO-A1-2016/001380
- DE-A1-102012 212 509
- DE-A1-102014 109 405

## Beschreibung

Der Gegenstand betrifft eine Trennvorrichtung für eine Energieleitung, insbesondere eine Kraftfahrzeugenergieleitung, umfassend zumindest ein in einem geschlossenen Zustand der Trennvorrichtung räumlich zwischen einem ersten und einem zweiten Anschlussteil angeordnetes Trennmittel. Darüber hinaus betrifft der Gegenstand ein Verfahren zur Trennung einer Energieleitung.

Die elektrische Absicherung von Energieleitern, insbesondere Kraftfahrzeugenergieleitern, stellt hinsichtlich der Gewährleistung der Sicherheit der Fahrzeuginsassen einen sicherheitsrelevanten Bereich der Kraftfahrzeugtechnologie dar. Insbesondere Kraftfahrzeugenergieleiter die einen hohen Strom führen, wie das Starter - und Generatorkabel, die Hauptbatterieleitung und/oder weitere stromführende Leitungen des Kraftfahrzeugbordnetzes, müssen bei Unfällen schnell von der Fahrzeugbatterie getrennt werden. Wird dies nicht sichergestellt, so können bei Unfällen Kurzschlüsse mit kurzzeitig sehr hohen Strömen auftreten. Die hohen Kurzschlussströme können zur Bildung von Lichtbögen führen. Dies muss zuverlässig unterbunden werden, um die Sicherheit der Fahrzeuginsassen nicht zu gefährden.

Heutzutage werden häufig Trennvorrichtungen verwendet, bei denen die Energieleitungen im Falle eines drohenden Kurzschlusses durch pyrotechnische Trennvorrichtungen durchtrennt werden. Die Trennung der Energieleitungen mit Hilfe der pyrotechnischen Trennvorrichtungen wird in der Regel entweder durch mechanisches Durchtrennen der Energieleitung erreicht oder durch das Herausbeschleunigen eines Bolzens aus einem Zylinder, wobei im geschlossenen Zustand ein Strompfad zwischen dem Bolzen und dem Zylinder gebildet ist, der durch die Trennvorrichtung, z.B. den Bolzen durchtrennt wird.

Nachteilig an den herkömmlich verwendeten pyrotechnischen Trennvorrichtungen ist die Tatsache, dass sich im Moment der Trennung einer stromführenden Leitung Lichtbögen zwischen dem Spalt an der Trennstelle ausbilden können, wodurch die Anschlussteile zumindest zeitweilig elektrisch miteinander verbunden bleiben. Dies ist insbesondere bei Hochvoltanwendungen in Elektro - oder Hybridfahrzeugen häufig der Fall, da hier die Entstehung von Lichtbögen aufgrund der hohen Ströme und Potentialdifferenzen besonders begünstigt ist.

Eine solche Trennvorrichtung ist aus DE 10 2014 109405 A1 bekannt.

Aus diesen Gründen lag dem Gegenstand die Aufgabe zugrunde, eine Trennvorrichtung für Energieleitungen zur Verfügung zu stellen, die eine sichere Trennung von stromführenden Leitungen selbst bei Hochvoltanwendungen gewährleistet.

Diese Aufgabe wird gegenständlich durch eine Trennvorrichtung nach Anspruch 1 gelöst.

Die Trennvorrichtung kann dabei derart ausgebildet sein, dass das erste und zweite Anschlussteil stromführende Komponenten einer Kraftfahrzeugenergieleitung sind. Ebenso können das erste und zweite Anschlussteil auch stromführende Komponenten von Energieleitungen anderer Fahrzeuge, von Gebäudeinstallationen, von elektrisch betriebenen Maschinen oder Stellwerken sein. Insbesondere dort, wo hohe Ströme fließen, ist eine gegenständliche Absicherung der Stromkreise sinnvoll. Vorteilhafterweise weist die Trennvorrichtung dazu im geschlossenen Zustand eine Stromtragfähigkeit von über 10 Ampere, vorzugsweise von über 20 Ampere, insbesondere von über 100 Ampere auf.

Ebenso ist überall dort, wo vergleichsweise hohe Spannungen anliegen, eine gegenständliche Absicherung der Stromkreise sinnvoll. Um ein sicheres Trennen beispielsweise auch von Leitungen in Hochspannungsbordnetzen zu gewährleisten, ist die Trennvorrichtung vorteilhafterweise derart gebildet, dass zwischen den Anschlussteilen im geöffneten Zustand eine Potentialdifferenz von mindestens 100 V, vorzugsweise von mindestens 200 V, insbesondere von über 200 V anliegt.

Um in einem geschlossenen Zustand der Trennvorrichtung eine möglichst verlustarme Energieversorgung zu realisieren, können das Verbindungselement sowie die Anschlussteile vorzugsweise aus einem elektrisch leitfähigen Material, wie einem Kupferwerkstoff oder einem Aluminiumwerkstoff gebildet sein. Hierbei können die Anschlussteile und das Verbindungselement auch aus unterschiedlichen Materialien gebildet sein. Vorteilhafterweise kann das Material des Verbindungselements oder der Anschlussteile an die jeweiligen Anforderung angepasst werden. Ein Kupferwerkstoff wird im Bereich der Stromübertragung vorzugsweise dort verwendet, wo nur ein begrenzter Bauraum zur Verfügung steht und gleichzeitig hohe Einsatztemperaturen vorliegen sowie hohe mechanische Anforderungen an das Material gestellt werden. Ein Aluminiumwerkstoff wird im Bereich der Stromübertragung überall dort eingesetzt, wo Gewicht oder Kosten eingespart werden sollen.

Das Verbindungselement kann vorzugsweise als Flachleitung gebildet sein. Es versteht sich, dass gemäß einem anderen Ausführungsbeispiel anstatt Flachleitungen ebenso Rundleitungen eingesetzt werden können. Gleichwohl kann auch eine Kombination von Rund - und Flachleitungen vorgesehen sein. Die Leitungen können aus Vollmaterial gebildet sein.

Es ist erkannt worden, dass bei der Trennung von stromführenden Leitungen eine äußerst effiziente Reduzierung der Wahrscheinlichkeit der Entstehung von Lichtbögen erreicht werden kann, wenn eine stromführende Leitung im Wesentlichen zeitgleich nicht nur an einer, sondern an zwei Trennstellen getrennt wird. Dadurch wird die induzierte Spannung auf beide Trennstellen aufgeteilt, wodurch sich die zu trennende Spannung auf die beiden Trennstellen aufteilt.

Um eine möglichst effiziente Reduzierung der Wahrscheinlichkeit der Entstehung von Lichtbögen zu gewährleisten, wird deshalb vorgeschlagen, dass das Verbindungselement derart an das Trennmittel angeordnet sein kann, dass eine Trennung an zumindest zwei Kontaktstellen im Wesentlichen zeitgleich verläuft.

Hierzu wird vorgeschlagen, dass das Verbindungselement mit dem Trennmittel zumindest formschlüssig, beispielsweise als Nut-Feder oder Schwalbenschwanzverbindung, verbunden sein kann. Vorzugsweise kann das Verbindungselement kraftschlüssig, beispielsweise verkeilt oder verschraubt mit dem Trennmittel verbunden sein. Besonders bevorzugt kann das Verbindungselement stoffschlüssig, insbesondere gelötet, geklebt oder verschweißt mit dem Trennmittel verbunden sein.

Um eine möglichst zeitgleiche Trennung der Anschlussteile von dem Verbindungselement zu gewährleisten, wird vorgeschlagen, dass die Trennvorrichtung vorzugsweise derart gebildet sein kann, dass das Trennmittel zwischen einem geöffneten und einem geschlossenen Zustand der Trennvorrichtung translatorisch und/oder rotatorisch bewegbar ist. Vorteilhafterweise kann dabei die Form des Trennmittels an die Art der Trennung angepasst werden. So kann das Trennmittel bei einer Trennung der Anschlussteile von einem Verbindungselement infolge einer Rotation des Trennmittels in wesentlichen kreisförmig gebildet sein, wohingegen das Trennmittel bei einer Trennung der Anschlussteile von einem Verbindungselement infolge einer Translationsbewegung des Trennelements im wesentlichen mehreckig, insbesondere viereckig gebildet sein kann. Hierdurch wird in Abhängigkeit der Bewegungsart des Trennelements insbesondere der Vorgang der Trennung des Verbindungselements von den Anschlussteilen erleichtert. Auch sind rhombusförmige, trapezförmige, ellipsenförmige oder andere geometrische Formen für das Trennelement möglich.

Durch eine Translations - oder Rotationsbewegung des Trennelementes sowie die vorzugsweise verliersichere Anordnung des Verbindungselementes auf dem Trennmittel kann eine im Wesentlichen zeitgleiche Trennung des Verbindungselements von beiden Anschlussteilen und damit eine Reduzierung der Wahrscheinlichkeit der Entstehung von Lichtbögen bei der Trennung einer stromführenden Leitung erreicht werden.

Um eine einfache und zugleich sichere Initiierung eines Trennvorgangs zu gewährleisten, wird vorgeschlagen, dass die Trennvorrichtung als pyrotechnische Trennvorrichtung gebildet sein kann. Die Trennung kann dabei vorzugsweise durch das Zünden einer Zündpille in einem Zündkanal initiiert werden. Der Zündkanal kann bei einer Ausführungsform mit einem Trennmittel an beispielsweise einer Anschlusslasche angeordnet sein, die zugleich fest mit dem Trennmittel verbunden ist und dieses in einer festen Position hält.

Infolge des durch die Zündung der Zündpille verursachten Impulses kann die Verbindung zwischen dem Zündkanal und der Anschlusslasche getrennt werden. Infolge der Trennung kann das Trennmittel nicht mehr in seiner Position gehalten werden, woraufhin es sich samt dem Verbindungselement um die eigene Achse dreht und das Verbindungselement an einer ersten und zweiten Kontaktstelle von dem ersten und zweiten Anschlussteil trennt.

Ebenso kann der Zündkanal bei einer Ausführungsform einer Trennvorrichtung mit einem Trennelement auch an einen Kolben angeordnet sein, der infolge des durch die Zündung der Zündpille verursachten Impulses derart von dem Zündkanal weg beschleunigt wird, dass das Trennmittel eine Translationsbewegung winklig, vorzugsweise senkrecht zur Verbindungsebene der Anschlussteile und des Verbindungselements erfährt, die zu einer Trennung der Verbindung zwischen dem Zündkanal und der Anschlusslasche führt.

Alternativ zur Trennung durch ein pyrotechnisches Trennmittel kann die Trennung der Anschlussteile von dem Verbindungselement ebenso durch ein Drucklufttrennmittel, ein motorisch gesteuertes Trennmittel, ein hydraulisch gesteuertes Trennmittel oder ein magnetisch gesteuertes Trennmittel erfolgen.

Zudem kann eine Trennung alternativ zu einer Trennung durch eine Bewegung des Trennmittels auch über die Beschleunigung zweier Trennmeißel erfolgen, die im Wesentlichen zeitgleich in Richtung der Kontaktstellen zwischen den Anschlussteilen und dem Verbindungselement beschleunigt werden und die Anschlussteile an diesen Stellen von dem Verbindungselement trennen.

Um eine größere Flexibilität betreffend den Verschiebeweg des Trennmittels der gegenständlichen Trennvorrichtung zu gewährleisten, wird vorgeschlagen, dass die Trennvorrichtung derart gebildet ist, dass das Trennmittel in einem Endzustand der Trennvorrichtung derart angeordnet ist, dass die Durchschlagsspannung zwischen dem ersten und dem zweiten Anschlussteil gleich oder kleiner ist, als zwischen dem ersten Anschlussteil und der ersten Kontaktstelle des Verbindungselements und/oder zwischen dem zweiten Anschlussteil und der zweiten Kontaktstelle des Verbindungselements.

Dies kann im Falle eines runden, vorzugsweise kreisförmigen Trennmittels beispielsweise dadurch realisiert werden, dass das Trennmittel der Trennvorrichtung bei der Trennung um einen Winkel von 45° oder mehr aus der ursprünglichen Position heraus gedreht wird. Alternativ kann dies im Falle eines eckig geformten Trennmittels dadurch realisiert werden, dass die Strecke einer während der Trennung durchgeführten Translationsbewegung größer oder gleich dem Abstand zwischen den beiden Anschlussteilen im geöffneten Zustand der Trennvorrichtung ist.

Um die Entstehung eines Lichtbogens möglichst effizient zu unterdrücken, wird vorgeschlagen, dass das Trennmittel zumindest ein Isolationselement aufweisen kann, welches in einem geöffneten Zustand der Trennvorrichtung räumlich zwischen dem ersten und dem zweiten Anschlussteil angeordnet ist. Hierbei kann das Isolationselement formschlüssig, vorzugsweise kraftschlüssig, besonders bevorzugt stoffschlüssig mit dem Trennmittel verbunden sein.

In einer Ausführungsform der Trennvorrichtung mit einem runden, vorzugsweise kreisförmigen Trennmittel kann das Isolationselement vorzugsweise teilkreisförmig gebildet - und in einem geschlossenen Zustand der Trennvorrichtung unmittelbar an das Verbindungselement angeordnet sein. Insbesondere bei einer solchen Ausführungsform kann das Trennmittel zumindest zwei in einem geschlossenen Zustand der Trennvorrichtung räumlich zwischen einem ersten und zweiten Anschlussteil angeordnete Isolationselemente aufweisen. Dies gewährleistet nach einer Trennung des Verbindungselementes von den Anschlussteilen ein schnellstmögliches Löschen eines Lichtbogens an beiden Trennstellen.

In einer Ausführungsform der Trennvorrichtung mit einem eckigen Trennmittel kann vorzugsweise nur ein Isolationselement, das vorteilhafterweise rechteckig gebildet ist, in einem geschlossenen Zustand der Trennvorrichtung unmittelbar an dem Verbindungselement angeordnet sein.

Eine besonders einfache Art der Anordnung eines Isolationselements an oder auf einem Trennmittel kann dadurch erreicht werden, dass das Trennmittel vorzugsweise vollständig aus einem Isolationsmaterial gebildet ist. In diesem Fall kann das Trennmittel nur eine Nut oder Ausnehmung für die Aufnahme des Verbindungselements aufweisen und ansonsten vollständig aus einem Isolationsmaterial gebildet sein.

Um ein ausreichend schnelles und sicheres Löschen eines Lichtbogens nach der Trennung einer stromführenden Leitung zu gewährleisten, wird vorgeschlagen, dass das Isolationselement aus einem durchschlagsfesten Isolationsmaterial mit einer geringen elektrischen Leitfähigkeit, vorzugsweise einem Kunststoff, einer Keramik oder einem Harz gebildet sein kann. Hierbei kann das Isolationselement vorzugsweise aus einem Isolationsmaterial mit einer Durchschlagsfestigkeit von zumindest mehr als 5 kV/mm, bevorzugt mehr als 20 kV/mm, besonders bevorzugt mehr als 50 kV/mm gebildet sein und/oder eine spezifische elektrische Leitfähigkeit von zumindest weniger als 10⁻⁵ S·cm-1, bevorzugt weniger als 10⁻¹⁰ S·cm-1, besonders bevorzugt weniger als 10⁻¹⁵ S·cm-1 aufweisen.

Gemäß einem Ausführungsbeispiel wird vorgeschlagen, dass die Trennvorrichtung zumindest ein Widerstandselement aufweisen kann, welches unmittelbar nach dem Trennen, die Anschlussteile elektrisch verbindend, zwischen den Anschlussteilen angeordnet ist. Hierbei kann das Widerstandselement formschlüssig, vorzugsweise kraftschlüssig, besonders bevorzugt stoffschlüssig mit dem Trennmittel verbunden sein.

Es ist erkannt worden, dass die Wahrscheinlichkeit der Entstehung von Lichtbögen bei der Trennung von stromführenden Leitungen deutlich reduziert werden kann, wenn die Anschlussteile unmittelbar nach der Trennung zunächst über zumindest ein Widerstandselement elektrisch leitend miteinander verbunden bleiben, und der Strom dadurch zunächst reduziert wird, um abschließend tatsächlich vollständig getrennt zu werden. Der Stromfluss zwischen den Anschlussteilen wird zunächst lediglich begrenzt, bevor zur vollständigen Trennung zumindest ein räumlich zwischen dem ersten und dem zweiten Anschlussteil angeordnetes Isolationselement den Stromfluss im Wesentlichen vollständig unterbindet. Diese Anordnung entspricht einem zweistufigen Schalten und verringert das Risiko der Entstehung eines Lichtbogens dadurch, dass zusätzlich zu einer verringerten Induktionsspannung die jeweilige Stromänderung über die Zeit (di/dt) verringert wird.

Um einen Stromfluss zwischen den Anschlussteilen möglichst effizient zu reduzieren, wird vorgeschlagen, dass das Widerstandselement aus einem Material mit einer niedrigen spezifischen elektrischen Leitfähigkeit von zumindest weniger als 10² S·cm⁻¹, bevorzugt weniger als 10⁻¹ S·cm⁻¹, besonders bevorzugt weniger als 10⁻⁴ S·cm-1 gebildet sein kann.

In einer Ausführungsform der Trennvorrichtung mit einem runden vorzugsweise kreisförmigen Trennmittel kann das Widerstandselement vorzugsweise teilkreisförmig gebildet - und in einem geschlossenen Zustand der Trennvorrichtung unmittelbar an dem Verbindungselement angeordnet sein. Insbesondere bei einer solchen Ausführungsform kann das Trennmittel zumindest zwei in einem geschlossenen Zustand der Trennvorrichtung räumlich zwischen einem ersten und zweiten Anschlussteil angeordnete Widerstandselemente aufweisen. Dies gewährleistet nach einer Trennung des Verbindungselements von den Anschlussteilen ein schnellstmögliches Reduzieren des Stromflusses an den Trennstellen.

In einer Ausführungsform der Trennvorrichtung mit einem eckigen Trennmittel kann auch nur ein Widerstandselement angeordnet sein, das vorteilhafterweise rechteckig gebildet und in einem geschlossenen Zustand der Trennvorrichtung unmittelbar an dem Verbindungselement angeordnet sein kann.

Es wird vorgeschlagen, dass die Trennvorrichtung zumindest zwei Widerstandselemente aufweisen kann, welche vorzugsweise aus unterschiedlichen Materialien mit einer unterschiedlichen spezifischen elektrischen Leitfähigkeit gebildet sein können.

Vorzugsweise können die Widerstandselemente dabei unmittelbar nach einer Trennung derart zwischen den Anschlussteilen angeordnet werden, dass eine Stromänderung über die Zeit (di/dt) infolge der Trennung einer stromführenden Leitung möglichst gering ist.

Dies kann im Falle einer Ausführungsform der Trennvorrichtung mit einem kreisförmigen Trennmittel beispielsweise dadurch erreicht werden, dass zwei teilkreisförmig gebildete Widerstandselemente, die sich in ihrer spezifischen elektrischen Leitfähigkeit unterscheiden, derart auf dem Trennmittel angeordnet sind, dass nach der Trennung einer elektrischen Verbindung zwischen den Anschlussteilen und dem Verbindungselement infolge einer Drehung des Trennmittels, eine elektrische Verbindung zwischen den Anschlussteilen über die beiden Widerstandselemente hergestellt wird, wobei die beiden Widerstandselemente entlang der Bewegungsrichtung des Trennmittels einen Widerstandsgradienten bilden, so dass mit zunehmendem Drehwinkel der elektrische Widerstand zwischen den Anschlussteil zunimmt.

Im Falle einer Ausführungsform der Trennvorrichtung mit einem rechteckigen Trennmittel können zwei Widerstandselemente mit einer unterschiedlichen spezifischen elektrischen Leitfähigkeit vorzugsweise derart angeordnet sein, dass das Widerstandselement mit der höheren spezifischen elektrischen Leitfähigkeit nach einer Trennung der Trennvorrichtung zuerst zwischen dem ersten und zweiten Anschlussteil angeordnet sind, bevor dann das Widerstandselement mit der niedrigeren spezifischen elektrischen Leitfähigkeit zwischen den Anschlussteilen angeordnet ist. Auch hierdurch wird ein Widerstandsgradient in Bewegungsrichtung des Trennmittels realisiert.

Gemäß einem Ausführungsbeispiel wird vorgeschlagen, dass mehr als zwei Widerstandselemente, die sich in ihrer spezifischen elektrischen Leitfähigkeit unterscheiden, auf oder an dem Trennmittel, insbesondere in Form einer Beschichtung mit einem Widerstandsmaterial, das einen Widerstandsgradienten bildet, angeordnet sind. Dies ermöglicht eine Trennung einer stromführenden Leitung mit einem in Bewegungsrichtung zunehmenden Widerstand und reduziert dadurch den Stromgradienten und mithin die Wahrscheinlichkeit der Entstehung eines Lichtbogens bei der Trennung einer stromführenden Leitung erheblich.

Gemäß einem weiteren Ausführungsbeispiel wird vorgeschlagen, dass die Trennvorrichtung zumindest zwei elektrisch seriell geschaltete Trennmittel aufweist, wobei die Trennmittel vorzugsweise räumlich voneinander getrennt über Verbindungsmittel miteinander verbunden sind.

Das Prinzip der Minimierung der Wahrscheinlichkeit der Entstehung eines Lichtbogens bei der Trennung einer stromführenden Leitung kann dadurch weiter optimiert werden, dass durch eine Erhöhung der Anzahl der Trennstellen - ein im Wesentlichen zeitgleiches Öffnen der Trennstellen vorausgesetzt - die durch die Stromänderung induzierte Spannung auf mehrere Trennstellen aufgeteilt wird.

Gemäß einem weiteren Ausführungsbeispiel wird vorgeschlagen, dass in einer parallelen Anordnung ein erstes und zweites Anschlussteil im geschlossenen Zustand der Trennvorrichtung über zwei Verbindungselemente an einer ersten und zweiten Kontaktstelle sowie einer dritten und vierten Kontaktstelle elektrisch miteinander verbunden - und infolge einer Rotations - oder Translationsbewegung des Trennmittels im Wesentlichen zeitgleich voneinander getrennt werden können.

Hierdurch kann das Prinzip der Minimierung der Wahrscheinlichkeit der Entstehung eines Lichtbogens bei der Trennung einer stromführenden Leitung weiter optimiert werden, da durch die parallele Anordnung zweier Verbindungselemente und ein im Wesentlichen zeitgleiches Öffnen von jeweils zwei parallel angeordneten Trennstellen nicht nur die induzierte Spannung, sondern auch der Stromfluss in jeder der Trennstellen gegenüber nur einer Trennstelle halbiert wird.

Es versteht sich, dass sämtliche Ausführungsformen und Beispiele einer seriellen Anordnung einer Trennvorrichtung genauso auf eine parallele Anordnung einer Trennvorrichtung übertragbar sind. Dementsprechend kann die Wahrscheinlichkeit der Entstehung eines Lichtbogens bei der Trennung einer stromführenden Leitung auch in der parallelen Ausführungsform durch die zusätzliche Integration von Widerstandselementen in Form eines Widerstandsgradienten weiter reduziert werden.

Um eine elektrische Isolierung zu gewährleisten, wird vorgeschlagen, dass die Trennvorrichtung in einem Gehäuse angeordnet sein kann. So kann erreicht werden, dass bei einer Trennung einer stromführenden Leitung, trotz der Bildung eines Lichtbogens, kein Überschlag auf die Umgebung stattfindet.

Das Gehäuse kann dabei vorzugsweise aus einem durchschlagsfesten Material mit einer geringen spezifischen elektrischen Leitfähigkeit, insbesondere einem Kunststoff, einer Keramik oder einem Harz gebildet sein.

Ein weiterer Gegenstand ist ein Verfahren zur Trennung nach Anspruch 13.

Das Verfahren zur Trennung einer Energieleitung kann dabei vorzugsweise derart ausgeführt werden, dass eine Trennung der Trennmittel an zumindest zwei Kontaktstellen im Wesentlichen zeitgleich verläuft.

Um die Fahrzeuginsassen eines Kraftfahrzeugs bei einem Unfall zuverlässig und auf zugleich einfache Art und Weise vor einem Kurzschluss einer stromführenden Leitung zu schützen, kann das Verfahren zur Trennung einer Energieleitung, insbesondere das Trennsignal vorzugsweise an das Auslösen eines Airbag-Steuersignals gekoppelt sein.

Alternativ oder Kumulativ zur Kopplung des gegenständlichen Verfahrens an ein Airbag-Steuersignal, kann das Verfahren auch an das Verhalten anderer Fahrzeugkomponenten, wie beispielsweise an das Verhalten des Gurtstraffers, des Gurtkraftbegrenzers oder des Überrollbügels gekoppelt sein.

Insbesondere kann das gegenständliche Verfahren auch an Signale von Crash - oder Aufprallsensoren gekoppelt sein.

Gemäß einem Ausführungsbeispiel wird vorgeschlagen, dass das Trennsignal von einem Sensor, vorzugsweise einem Reed-Sensor, einem Hall-Sensor oder einem Induktionssensor empfangen wird.

Um das Trennsignal störungsfrei und sicher übertragen zu können, kann das Trennsignal vorzugsweise galvanisch von dem Stromkreis getrennt übertragen werden. Dies kann insbesondere dadurch erreicht werden, dass der Sensor elektrisch isoliert beispielsweise an einem Gehäuse der Trennvorrichtung angeordnet ist.

Gemäß einem weiteren Ausführungsbeispiel wird ein Verfahren zur Trennung einer Energieleitung vorgeschlagen, bei dem neben der Trennung einer elektrischen Verbindung, insbesondere im Wesentlichen zeitgleich mit der Trennung einer elektrischen Verbindung eine elektrische Verbindung hergestellt wird, welche die Entladung von gespeicherter elektrischer Energie, insbesondere die Entladung einer Zwischenkreisspannung aus einem Zwischenkreiskondensator ermöglicht.

Es ist erkannt worden, dass insbesondere beim Trennen von stromführenden Leitungen der Hochspannungsbordnetze von Elektro - oder Hybridfahrzeugen, welche Zwischenstromkreise mit Zwischenkreiskondensatoren aufweisen, dafür gesorgt werden muss, auch diese Stromkreise bei einer Trennung der stromführenden Leitungen zu entladen, um die Gefährdung der Personen durch Hochspannung zu vermeiden.

Nachfolgend wird der Gegenstand anhand einer Ausführungsbeispiele zeigenden Zeichnung näher erläutert. In der Zeichnung zeigen:
- Fig. 1a: eine Trennvorrichtung für eine Energieleitung gemäß einem ersten Ausführungsbeispiel in einem geschlossenen Zustand;
- Fig. 1b: die Trennvorrichtung gemäß Figur 1a in einem geöffneten Zustand;
- Fig. 1c: eine Trennvorrichtung für eine Energieleitung gemäß einem ersten Ausführungsbeispiel mit einem zweiteiligen Trennmittel in einem geschlossenen Zustand;
- Fig. 1d: die Trennvorrichtung gemäß Figur 1c in einem geöffneten Zustand;
- Fig. 2a: eine Trennvorrichtung für eine Energieleitung gemäß einem zweiten Ausführungsbeispiel in einem geschlossenen Zustand;
- Fig. 2b: die Trennvorrichtung gemäß Figur 2a in einem geöffneten Zustand;
- Fig. 3a: eine Trennvorrichtung für eine Energieleitung in einer zweistufigen Ausführung gemäß einem ersten Ausführungsbeispiel in einem geschlossenen Zustand;
- Fig. 3b: die Trennvorrichtung gemäß Figur 3a in einem unmittelbar nach der Trennung liegenden Zustand;
- Fig. 3c: die Trennvorrichtung gemäß Figuren 3a, b in einem geöffneten Zustand;
- Fig. 4a: eine Trennvorrichtung für eine Energieleitung in einer zweistufigen Ausführung gemäß einem zweiten Ausführungsbeispiel in einem geschlossenen Zustand;
- Fig. 4b: die Trennvorrichtung gemäß Figur 4a in einem unmittelbar nach der Trennung liegenden Zustand;
- Fig. 4c: die Trennvorrichtung gemäß Figuren 4a, b in einem geöffneten Zustand;
- Fig. 5a: eine Trennvorrichtung für eine Energieleitung in einer parallelen Anordnung gemäß einem ersten Ausführungsbeispiel in einem geschlossenen Zustand;
- Fig. 5b: die Trennvorrichtung gemäß Figur 5a in einem geöffneten Zustand;
- Fig. 6a: eine Trennvorrichtung für eine Energieleitung in einer parallelen Anordnung gemäß einem zweiten Ausführungsbeispiel in einem geschlossenen Zustand;
- Fig. 6b: die Trennvorrichtung gemäß Figur 6a in einem geöffneten Zustand;
- Fig. 7a: eine Trennvorrichtung für eine Energieleitung in einer parallelen Anordnung und einer zweistufigen Ausführung gemäß einem ersten Ausführungsbeispiel in einem geschlossenen Zustand;
- Fig. 7b: die Trennvorrichtung gemäß Figur 7a in einem unmittelbar nach der Trennung liegenden Zustand;
- Fig. 7c: die Trennvorrichtung gemäß Figuren 7a, b in einem geöffneten Zustand;
- Fig. 8a: eine Trennvorrichtung für eine Energieleitung in einer parallelen Anordnung und einer zweistufigen Ausführung gemäß einem zweiten Ausführungsbeispiel in einem geschlossenen Zustand;
- Fig. 8b: die Trennvorrichtung gemäß Figur 8a in einem unmittelbar nach der Trennung liegenden Zustand;
- Fig. 8c: die Trennvorrichtung gemäß Figuren 8a, b in einem geöffneten Zustand;
- Fig. 9a: eine Trennvorrichtung für eine Energieleitung zur gleichzeitigen Trennung und Herstellung einer elektrischen Verbindung gemäß einem ersten Ausführungsbeispiel in einem Anfangszustand;
- Fig. 9b: die Trennvorrichtung gemäß Figur 9a in einem Endzustand;

Nach Möglichkeit wurden in den Zeichnungen für gleiche Elemente die gleichen Bezugszeichen verwendet.

Figur 1a zeigt eine Trennvorrichtung für eine Energieleitung 1 in einem geschlossenen Zustand. In diesem Zustand sind ein erstes Anschlussteil 2 und ein zweites Anschlussteil 4 über ein Verbindungselement 8 an einer ersten und einer zweiten Kontaktstelle 10a, 10b elektrisch miteinander verbunden. Das Verbindungselement 8 ist auf oder an einem Trennmittel 6 angeordnet. An dem Trennmittel 6 ist eine Anschlusslasche 12' befestigt, die an einen - eine Zündpille 14 aufweisenden - Zündkanal 12 angeordnet ist.

Das Verbindungselement 8 sowie die Anschlussteile 2, 4 können vorzugsweise aus einem elektrisch leitfähigen Material, wie einem Kupferwerkstoff oder einem Aluminiumwerkstoff gebildet sein. Hierbei können die Anschlussteile 2, 4 und das Verbindungselement 8 auch aus unterschiedlichen Materialien gebildet sein.

Das Verbindungselement 8 kann vorzugsweise als Flachleitung gebildet sein. Es versteht sich, dass gemäß einer anderen Variante anstatt Flachleitungen ebenso Rundleitungen eingesetzt werden können. Gleichwohl kann auch eine Kombination von Rund - und Flachleitungen vorgesehen sein. Das Verbindungselement 8 kann vorzugsweise auf dem Trennmittel 6 angeordnet sein. Das Verbindungselement 8 ist vorzugsweise eine metallische Leiterbahn, die vorzugsweise in einer Nut oder Ausnehmung an dem Trennmittel 6 angeordnet ist.

Wie in Figur 1a dargestellt, ist das Trennmittel 6 ein kreisförmiges Bauteil, das vorzugsweise drehbar gelagert sein kann. Vorteilhafterweise kann das Trennmittel 6 aus einem elektrischen Isolator, vorzugsweise einem Kunststoff oder einer Keramik gebildet sein. Das Trennmittel 6 kann dabei insbesondere nutförmige oder teilkreisförmige Ausnehmungen aufweisen in die das Verbindungselement 8 eingesetzt werden kann. So kann in einem geschlossenen Zustand der Trennvorrichtung 1 beispielsweise eine elektrische Verbindung zwischen einem ersten und einem zweiten Anschlussteil 2, 4 über das Verbindungselement 8 hergestellt sein.

Die Kontaktstellen 10a, 10b können vorteilhafterweise in Form von Materialverjüngungen aufweisenden Sollbruchstellen gebildet sein. Hierzu können im geschlossenen Zustand der Trennvorrichtung 1 beispielsweise die Materialquerschnitte in den entsprechenden Kontaktbereichen 10a, 10b zwischen den Anschlussteilen 2, 4 und dem Verbindungselement kleiner sein, als an den Anschlussteilen 2, 4 und/oder dem Verbindungelement 8. Vorzugsweise können die Kontaktbereiche 10a, 10b auch aus einem Material gebildet sein, das einerseits eine geringe Materialfestigkeit aufweist, andererseits eine hohe Stromtragfähigkeit besitzt.

Die an dem Zündkanal 12 angebrachte Anschlusslasche 12' kann ebenfalls eine Sollbruchstelle aufweisen, die vorzugsweise an der Kontaktstelle zwischen Anschlusslasche 12' und Zündkanal 12 angeordnet sein kann.

Figur 1b zeigt die Trennvorrichtung für eine Energieleitung 1 aus Figur 1a in einem geöffneten Zustand. Hier sind die beiden Anschlussteile 2, 4 nun nicht mehr über das Verbindungselement 8 miteinander verbunden, sondern sind in Folge einer Drehung des Trennmittels 6 elektrisch voneinander getrennt. Aus Figur 1b ist ersichtlich, dass die Anschlusslasche 12' durch das Auslösen der Zündpille 14 von dem Zündkanal 12 getrennt wurde und das Trennmittel 6 somit nicht mehr in seiner ursprünglichen Position gehalten werden konnte. Durch die dargestellte Drehung des Trennmittels 6 um einen Winkel von ca. 20 - 25 ° entgegen dem Uhrzeigersinn wurde das Verbindungselement 8 an der ersten und zweiten Kontaktstelle 10a, 10b von dem ersten und zweiten Anschlussteil 2, 4 getrennt. Es versteht sich, dass gemäß einer anderen Variante anstatt einer Drehung gegen den Uhrzeigersinn ebenso auch eine Drehung im Uhrzeigersinn erfolgen kann.

Durch die in Figuren 1a, b dargestellte Ausführungsform ist es möglich, den Strompfad an zwei unterschiedlichen, voneinander entfernt angeordneten Kontaktstellen 10a, 10b im Wesentlichen zeitgleich zu trennen, womit die induzierte Spannung auf beide Trennstellen aufgeteilt wird. Infolgedessen ist die Wahrscheinlichkeit der Entstehung von Lichtbögen deutlich reduziert.

Figur 1c zeigt eine Trennvorrichtung für eine Energieleitung 1 mit einem zweiteiligen Trennmittel 6 in einem geschlossenen Zustand. In diesem Zustand sind ein erstes Anschlussteil 2 und ein zweites Anschlussteil 4 über ein Verbindungselement 8 sowie zwei weitere Verbindungsstücke 10c, 10c' elektrisch miteinander verbunden. Die Verbindungsstücke 10c, 10c' sind dabei jeweils auf dem ersten Trennmittelabschnitt 6a des Trennmittels 6 angeordnet und an jeweils einer ersten Kontaktstelle 10a bzw. 10b mit dem ersten bzw. dem zweiten Anschlussteil 2, 4 elektrisch verbunden. Darüber hinaus sind die Verbindungsstücke 10c, 10c' an jeweils einer zweiten Kontaktstelle 10a' bzw. 10b' jeweils mit dem Verbindungselement 8 elektrisch verbunden, das auf dem zweiten Trennmittelabschnitt 6b des Trennmittels 6 angeordnet ist. Entsprechend der Anordnung der Trennvorrichtung gemäß den Figuren 1a, b ist zudem auch in der Ausführung mit zweiteiligem Trennmittel eine Anschlusslasche 12' vorgesehen, die einerseits an einen - eine Zündpille 14 aufweisenden -Zündkanal 12 und andererseits an dem Trennmittelabschnitt 6a des Trennmittels 6 befestigt ist.

Figur 1d zeigt die Trennvorrichtung für eine Energieleitung 1 aus Figur 1c in einem geöffneten Zustand. Hier sind die beiden Anschlussteile 2, 4 nun nicht mehr über das Verbindungselement 8 sowie die beiden Verbindungsstücke 10c, 10c' elektrisch miteinander verbunden, sondern liegen in Folge einer Drehung des ersten Trennmittelabschnitts 6a elektrisch voneinander getrennt vor. Aus Figur 1d ist zu erkennen, dass die Anschlusslasche 12' auch in der Ausführung mit zweiteiligem Trennmittel durch das Auslösen der Zündpille 14 von dem Zündkanal 12 getrennt wurde. Im Gegensatz zur Trennvorrichtung mit einteiligem Trennmittel gemäß den Figuren 1a, b ändert sich hier jedoch ausschließlich die Position des ersten Trennmittelabschnitts 6a und nicht des gesamten Trennmittels 6. Infolge des Auslösens der Zündpille wird die dargestellte Drehung des ersten Trennmittelabschnitts 6a um einen Winkel von ca. 20 - 25 ° verursacht, wodurch die Verbindungsstücke 10c, 10c' zwischen dem ersten Anschlussteil 2 und dem Verbindungselement 8 an den Kontaktstellen 10a und 10a' bzw. dem zweiten Anschlussteil und dem Verbindungselement 8 an den Kontaktstellen 10b und 10b' getrennt werden.

Durch die in Figuren 1c, d dargestellte Ausführungsform ist es möglich, den Strompfad nicht nur an zwei, sondern an vier unterschiedlichen, voneinander entfernt angeordneten Kontaktstellen 10a, 10a', 10b, 10b' im Wesentlichen zeitgleich zu trennen, womit die induzierte Spannung nicht nur auf zwei, sondern auf vier Trennstellen aufgeteilt wird. Infolgedessen ist die Wahrscheinlichkeit der Entstehung von Lichtbögen gegenüber der Trennvorrichtung mit einteiligem Trennmittel gemäß den Figuren 1a, b weiter reduziert. Figur 2a zeigt eine Trennvorrichtung für eine Energieleitung 1 gemäß einer zweiten Ausführungsform in einem geschlossenen Zustand. Auch hier sind ein erstes Anschlussteil 2 und ein zweites Anschlussteil 4 über ein Verbindungselement 8 an einer ersten und einer zweiten Kontaktstelle 10a, 10b elektrisch miteinander verbunden. Im Gegensatz zur Ausführungsform gemäß den Figuren 1a, b ist das Trennmittel 6, auf dem das Verbindungselement 8 angeordnet ist, rechteckig gebildet. Auch gemäß dem Ausführungsbeispiel aus den Figuren 2a, b ist eine Zündpille 14 in einem Zündkanal 12 angeordnet, jedoch ist nicht wie in den Figuren 1a, b vorgeschlagen, eine Anschlusslasche an den Zündkanal 12 befestigt, sondern es ist ein Bolzen 16' an dem Zündkanal 12 angeordnet.

Das Trennmittel 6 sowie der Bolzen 16' können dabei wie in Figur 2 dargestellt, durch eine seitliche Begrenzung 16 in ihrer Position gehalten werden, um einer Bewegung des Bolzens 16' und des Trennmittels 6 im Wesentlichen senkrecht zur Hauptbewegungsrichtung vorzubeugen.

Die Hauptbewegungsrichtung des Bolzens 16' ist aus Figur 2b ersichtlich, welche die Trennvorrichtung für eine Energieleitung 1 aus Figur 2a in einem geöffneten Zustand darstellt. Hier sind die beiden Anschlussteile 2, 4 nun nicht mehr über das Verbindungselement 8 miteinander verbunden, sondern sind in Folge einer Bewegung des Trennmittels 6 winklig, vorzugsweise senkrecht zur Verbindungsachse der Anschlussteile und dem Verbindungselement 8 voneinander getrennt. Aus Figur 2b ist erkennbar, dass der Bolzen 16' durch das Auslösen der Zündpille 14 von dem Zündkanal 12 weg beschleunigt wird und das Trennmittel 6 aus seiner ursprünglichen Position verschiebt. Durch die dargestellte Translationsbewegung des Trennmittels 6 wurde das Verbindungselement 8 an der ersten und zweiten Kontaktstelle 10a, 10b von dem ersten und zweiten Anschlussteil 2, 4 getrennt. Auch hier erfolgt die Trennung des Strompfades im Wesentlichen zeitgleich.

Figuren 3a - c zeigen ein weiteres Ausführungsbeispiel einer Trennvorrichtung für eine Energieleitung 1 mit einem zweistufigen Schaltmechanismus.

Figur 3a stellt dabei den bereits in Figur 1a gezeigten Aufbau mit einem drehbaren Trennelement 6 dar, bei dem ein erstes und zweites Anschlussteil 2, 4 über ein Verbindungselement 8 elektrisch miteinander verbunden sind. Ein Unterschied ist jedoch, dass das Trennmittel 6 gemäß der Ausführung aus Figur 3a zumindest zwei Widerstandselemente 18 a, b aufweist, die teilkreisförmig auf dem Trennmittel 6 angeordnet sind.

Die Widerstandselemente können vorzugsweise aus einem Material mit einer geringen spezifischen elektrischen Leitfähigkeit von weniger als 10² S·cm⁻¹, bevorzugt weniger als 10⁻¹ S·cm⁻¹, besonders bevorzugt weniger als 10⁻⁴ S·cm-1 gebildet sein. Die Widerstandselemente können, insbesondere gelötet, geklebt oder verschweißt mit dem Trennmittel 6 verbunden sein. Ebenso können die Widerstandselemente auch formschlüssig, insbesondere als Nut-Feder oder Schwalbenschwanzverbindung mit dem Trennmittel 6 verbunden sein. Es können auch mehr als nur zwei Widerstandselemente auf dem Trennmittel 6 angeordnet sein, die vorzugsweise aus verschiedenen Materialien mit jeweils unterschiedlichen spezifischen elektrischen Leitfähigkeit gebildet sein können.

Figur 3b zeigt eine Zwischenform zwischen einem geschlossenen Zustand der Trennvorrichtung 1 gemäß Figur 3a und einem geöffneten Zustand gemäß Figur 3c unmittelbar nach der Trennung der Anschlussteile 2, 4 von dem Verbindungselement 8. Hier sind die beiden Anschlussteile 2, 4 nun nicht mehr über das Verbindungselement 8 elektrisch miteinander verbunden, sondern werden in Folge einer Drehung des Trennmittels 6 nunmehr zumindest teilweise über die Widerstandselemente 18 a, b elektrisch miteinander verbunden. Die Drehung des Trennmittels 6 erfolgt - wie aus Figur 3b ersichtlich - durch das Auslösen einer Zündpille 14 und das damit verbundene Trennen der Anschlusslasche 12' von dem Zündkanal 12. Infolge der dargestellten Drehung des Trennmittels 6 um einen Winkel von ca. 10 - 15 ° entgegen dem Uhrzeigersinn wurde das Verbindungselement 8 an der ersten und zweiten Kontaktstelle 10a, 10b von dem ersten und zweiten Anschlussteil 2, 4 getrennt, wobei hier jedoch weiterhin zumindest teilweise über die Widerstandselemente 18 a, b eine elektrische Verbindung zwischen dem ersten und zweiten Anschlussteil gebildet ist.

Wie bereits erwähnt, können auch mehr als nur zwei Widerstandselemente 18a, b auf dem Trennmittel 6 angeordnet sein, die vorzugsweise aus verschiedenen Materialien mit jeweils unterschiedlichen spezifischen elektrischen Leitfähigkeiten gebildet sein können. Es ist erkannt worden, dass die Entstehung eines Lichtbogens bei der Trennung einer stromführenden Leitung möglichst effizient dadurch unterbunden werden kann, dass Widerstandselemente einen Widerstandgradienten in Bewegungsrichtung bildend auf dem Trennmittel 6 angeordnet sind. Durch diese Art der Anordnung kann anstatt einer abrupten Trennung einer Energieleitung eine sanftere Trennung einer Energieleitung realisiert werden, bei der ein geringerer Stromgradient vorliegt, was der Entstehung von Lichtbögen entgegenwirkt.

Die beiden teilkreisförmigen Bereiche aus den Figuren 3a - c können dabei beispielsweise jeweils aus drei verschiedenen Widerstandselementen gebildet sein, die derart angeordnet sind, dass jeweils die beiden Widerstandselemente mit der höchsten spezifischen elektrischen Leitfähigkeit der insgesamt sechs Widerstandselemente infolge einer Drehung des Trennmittels 6 unmittelbar nach einer Trennung der Trennvorrichtung 1 als erstes zumindest teilweise zwischen den beiden Anschlussteilen angeordnet sind. Bei einer weiteren Drehung oder der Fortführung einer Drehung können daraufhin beispielsweise jeweils die beiden Widerstandselemente mit der nächstgrößeren spezifischen elektrischen Leitfähigkeit zumindest teilweise zwischen den beiden Anschlussteilen angeordnet sein. Zuletzt können schließlich bei einer letzten Drehung oder der weiteren Fortführung einer Drehung beispielsweise jeweils die beiden Widerstandselemente mit der niedrigsten spezifischen elektrischen Leitfähigkeit zumindest teilweise zwischen den beiden Anschlussteilen angeordnet sein.

Figur 3c stellt die Trennvorrichtung für eine Energieleitung 1 gemäß den Figuren 3a, b nach einer weiteren oder der Fortführung einer Drehung um einen Winkel von weiteren ca. 10 - 15 ° in einem geöffneten Zustand dar, bei dem die beiden Anschlussteile 2, 4 nun weder über das Verbindungselement 8, noch zumindest teilweise über die Widerstandselemente 18 a, b elektrisch miteinander verbunden sind.

Durch die in den Figuren 3a - c dargestellte Ausführungsform ist es über die Generierung eines geringeren Stromgradienten durch die Verwendung von Widerstandselementen möglich, die Wahrscheinlichkeit der Entstehung von Lichtbögen gegenüber der Ausführungsform gemäß den Figuren 1a, b noch weiter zu reduzieren.

Die Figuren 4a - c zeigen ein zweites Ausführungsbeispiel einer Trennvorrichtung für eine Energieleitung 1 mit einem zumindest zweistufigen Schaltmechanismus. Figur 4a zeigt dabei den bereits in Figur 2a gezeigten Aufbau mit einem rechteckigen Trennmittel 6, bei dem ein erstes und zweites Anschlussteil 2, 4 über ein Verbindungselement 8 elektrisch miteinander verbunden sind. Ein Unterschied ist jedoch, dass das Trennmittel 6 gemäß der Ausführung aus Figur 4a ein Widerstandselement 18 aufweist, das auf oder an dem Trennmittel 6 angeordnet ist.

Figur 4b zeigt einen Zustand zwischen einem geschlossenen Zustand der Trennvorrichtung 1 gemäß Figur 4a und einem geöffneten Zustand gemäß Figur 4c unmittelbar nach der Trennung der Anschlussteile 2, 4 von dem Verbindungselement 8. Hier sind die beiden Anschlussteile 2, 4 nun nicht mehr über das Verbindungselement 8 elektrisch miteinander verbunden, sondern werden in Folge einer Translationsbewegung des Trennmittels 6 über das Widerstandselement 18 elektrisch miteinander verbunden. Die Translationsbewegung des Trennmittels 6 senkrecht zur Verbindungsachse der Anschlussteile und dem Verbindungselement erfolgt - wie aus Figur 4b ersichtlich - durch das Auslösen einer Zündpille 14 und das damit verbundene Herausbeschleunigen des Bolzens 16' von dem Zündkanal 12 weg.

Es versteht sich, dass auch in der Ausführungsform gemäß den Figuren 4a - c mehr als nur ein Widerstandselement auf dem Trennmittel 6 angeordnet sein kann, die vorzugsweise aus verschiedenen Materialien mit jeweils unterschiedlichen spezifischen elektrischen Leitfähigkeit gebildet sein können. Somit ist auch in dieser Ausführungsform eine Anordnung möglich, welche die Wahrscheinlichkeit der Entstehung von Lichtbögen durch eine Reduktion des Stromgradienten weiter reduziert.

Figur 4c zeigt die Trennvorrichtung für eine Energieleitung 1 gemäß den Figuren 4a, b in einem geöffneten Zustand. Hier sind die beiden Anschlussteile 2, 4 weder über das Verbindungselement 8, noch über das Widerstandselement 18 miteinander elektrisch verbunden.

Die Figuren 5a, b zeigen eine Trennvorrichtung für eine Energieleitung 1 in einer parallelen Anordnung gemäß einem ersten Ausführungsbeispiel.

Figur 5a zeigt einen Aufbau mit einem drehbaren, kreisförmigen Trennmittel 6 in einem geschlossenen Zustand. Gemäß dieser Ausführungsform sind ein erstes und ein zweites Anschlussteil 2, 4 über zwei Verbindungselemente 8a, b an einer ersten und zweiten Kontaktstelle 10a, 10a' sowie einer dritten und vierten Kontaktstelle 10b, 10b' elektrisch miteinander verbunden. Die Verbindungselemente 8 a, b sind auf dem Trennmittel 6 angeordnet. Ähnlich der Ausführungsform gemäß den Figuren 1a, b ist an dem Trennmittel 6 eine Anschlusslasche 12' befestigt, die an einen - eine Zündpille 14 aufweisenden -Zündkanal 12 angeordnet ist.

Die Verbindungselemente 8a, b können vorzugsweise als Flachleiter gebildet sein. Es versteht sich jedoch, dass die Verbindungselemente 8a, b auch als Rundleiter gebildet sein können. Vorzugsweise können die Verbindungselemente 8a, b im Wesentlichen parallel zueinander ausgerichtet sein und im Wesentlichen dieselbe Länge und denselben Querschnitt aufweisen. Zudem können die beiden Verbindungselemente 8a, b vorteilhafterweise aus demselben Material gebildet sein.

Figur 5b zeigt eine Trennvorrichtung für eine Energieleitung 1 gemäß Figur 5a in einem geöffneten Zustand. Hier sind die beiden Anschlussteile 2, 4 nicht mehr über die Verbindungselemente 8a, b miteinander verbunden, sondern sind in Folge einer Drehung des Trennmittels 6 voneinander getrennt. Entsprechend den Ausführungsformen aus den Figuren 1a, b wurde auch hier die Anschlusslasche 12' durch das Auslösen der Zündpille 14 von dem Zündkanal 12 getrennt, womit das Trennmittel 6 nicht mehr in seiner ursprünglichen Position gehalten werden kann. Durch die dargestellte Drehung des Trennmittels 6 um einen Winkel von ca. 20 - 25 ° entgegen dem Uhrzeigersinn werden die Verbindungselemente 8a, b an der ersten und zweiten Kontaktstelle 10a, 10a' sowie der dritten und vierten Kontaktstelle 10b, 10b' im Wesentlichen zeitgleich von dem ersten und zweiten Anschlussteil 2, 4 getrennt.

Mit der in Figur 5a, b dargestellte Ausführungsform ist es nicht nur möglich, den Strompfad an zwei unterschiedlichen, voneinander entfernt angeordneten Kontaktstellen 10a, 10b im Wesentlichen zeitgleich zu trennen, sondern durch die parallele Anordnung der Verbindungselemente 8a, b wird zusätzlich ermöglicht, an zwei weiteren, jeweils parallel zu den ersten beiden Trennstellen angeordneten Trennstellen im Wesentlichen zeitgleich zu trennen. Somit kann nicht nur die induzierte Spannung auf zwei Trennstellen aufgeteilt, sondern zusätzlich auch der Strom, der über die Trennstellen fließt, halbiert werden. Infolgedessen ist der zu schaltende Strom nur halb so groß, wie bei der seriellen Anordnung aus den Figuren 1a, b oder 2a, b, was die Wahrscheinlichkeit der Entstehung von Lichtbögen bei der Trennung einer stromführenden Leitung weiter reduziert. Die parallele Anordnung mit kreisförmigem Trennmittel gemäß den Figuren 5a, b lässt sich zudem auch entsprechend der Ausführung mit zweiteiligem Trennmittel gemäß den Figuren 1c, d ausführen, wodurch die Wahrscheinlichkeit der Entstehung von Lichtbögen bei der Trennung einer stromführenden Leitung weiter reduziert werden kann. Figur 6a zeigt einen Aufbau einer Trennvorrichtung für eine Energieleitung 1 in einer parallelen Anordnung und einem rechteckigen Trennmittel 6 in einem geschlossenen Zustand. Gemäß dieser Ausführungsform sind ein erstes und ein zweites Anschlussteil 2, 4 über zwei Verbindungselemente 8a, b an einer ersten und zweiten Kontaktstelle 10a, 10a' sowie einer dritten und vierten Kontaktstelle 10b, 10b' elektrisch miteinander verbunden. Die Verbindungselemente 8a, b sind auf dem Trennmittel 6 angeordnet.

Figur 6b zeigt die Anordnung aus Figur 6a in einem geöffneten Zustand. Hier sind die beiden Anschlussteile 2, 4 nun nicht mehr über die Verbindungselemente 8a, b miteinander verbunden, sondern sind in Folge einer Translationsbewegung des Trennmittels 6 im Wesentlichen senkrecht zur Verbindungsachse der Anschlussteile und dem Verbindungselement voneinander getrennt. Auch hier erfolgt die Translationsbewegung des Trennmittels 6 über ein Beschleunigen des Bolzens 16' infolge eines Auslösens der Zündpille 14. Durch die dargestellte Translationsbewegung des Trennmittels 6 wird das Verbindungselement an der ersten und zweiten Kontaktstelle 10a, 10b sowie einer dritten und vierten Kontaktstelle 10b, 10b' im Wesentlichen zeitgleich von dem ersten und zweiten Anschlussteil 2, 4 getrennt.

In den Figuren 7a - c ist eine Trennvorrichtung für eine Energieleitung 1 in einer parallelen Anordnung und einer zweistufigen Ausführung gemäß einem ersten Ausführungsbeispiel dargestellt.

Figur 7 a zeigt einen geschlossenen Zustand, bei dem ein erstes und zweites Anschlussteil 2, 4 über zwei Verbindungselemente 8a, b an einer ersten und zweiten Kontaktstelle 10a, 10a' sowie an einer dritten und vierten Kontaktstelle 10b, 10b, elektrisch miteinander verbunden sind. Die Verbindungselemente sind auf einem drehbaren, kreisförmigen Trennmittel 6 angeordnet. Zudem weist die Trennvorrichtung 1 die Widerstandselemente 18a, b auf, die teilkreisförmig auf dem Trennmittel 6 angeordnet sind. Neben den teilkreisförmig auf dem Trennmittel angeordneten Widerstandselementen weist die Trennvorrichtung in dieser Ausführungsform auch ein drittes Widerstandselement 18 c auf, das zwischen den beiden Verbindungselementen 8a, b angeordnet ist.

Figur 7b zeigt einen Zustand zwischen einem geschlossenen Zustand der Trennvorrichtung 1 gemäß Figur 7a und einem geöffneten Zustand gemäß Figur 7c unmittelbar nach der Trennung der Anschlussteile 2, 4 von den Verbindungselementen 8a, b. Hier sind die beiden Anschlussteile 2, 4 nun nicht mehr über die Verbindungselemente 8 a, b elektrisch miteinander verbunden, sondern werden in Folge einer Drehung des Trennmittels 6 nunmehr zumindest teilweise über die Widerstandselemente 18a, b, c elektrisch miteinander verbunden. Die Drehung des Trennmittels 6 erfolgt - wie aus Figur 7b ersichtlich - durch das Auslösen einer Zündpille 14 und das damit verbundene Trennen der Anschlusslasche 12' von dem Zündkanal 12. Infolge der dargestellten Drehung des Trennmittels 6 um einen Winkel von ca. 10 - 15 ° entgegen dem Uhrzeigersinn wurden die Verbindungselemente 8a, b an der ersten und zweiten Kontaktstelle 10a, 10b sowie an einer dritten und vierten Kontaktstelle 10b, 10b' von dem ersten und zweiten Anschlussteil 2, 4 getrennt, wobei zumindest teilweise über die Widerstandselemente 18a, b, c eine elektrische Verbindung zwischen dem ersten und zweiten Anschlussteil gebildet ist.

Figur 7c zeigt die Trennvorrichtung für eine Energieleitung 1 gemäß Figur 7b nach einer weiteren oder der Fortführung einer Drehung um einen Winkel von weiteren ca. 10 - 15 ° in einem geöffneten Zustand. Hier sind die beiden Anschlussteile 2, 4 nun weder über die Verbindungselemente 8a, b, noch zumindest teilweise über die Widerstandselemente 18 a, b, c elektrisch miteinander verbunden.

Mit Hilfe der in den Figuren 7a - c dargestellten Kombination einer seriellen Trennung, einer parallelen Trennung sowie einer Reduktion des Stromgradienten kann die Wahrscheinlichkeit der Entstehung von Lichtbögen gegenüber den vorherigen Ausführungsformen noch weiter reduziert werden. Auch die Kombination einer seriellen und einer parallelen Trennung gemäß den Figuren 7a - c lässt sich entsprechend der Ausführung mit zweiteiligem Trennmittel gemäß den Figuren 1c, d weiter entwickeln, wodurch die Wahrscheinlichkeit der Entstehung von Lichtbögen bei der Trennung einer stromführenden Leitung noch weiter reduziert werden kann. In den Figuren 8a - c ist eine Trennvorrichtung für eine Energieleitung 1 in einer parallelen Anordnung und einer mehrstufigen Trennung gemäß einem zweiten Ausführungsbeispiel dargestellt.

Figur 8a zeigt einen geschlossenen Zustand, bei dem ein erstes und zweites Anschlussteil 2, 4 über zwei Verbindungselemente 8a, b an einer ersten und zweiten Kontaktstelle 10a, 10a' sowie an einer dritten und vierten Kontaktstelle 10b, 10b, elektrisch miteinander verbunden sind. Die Verbindungselemente sind auf einem vorzugsweise rechteckigen Trennmittel 6 angeordnet. Zudem weist die Trennvorrichtung 1 zumindest zwei Widerstandselemente 18a, b auf, die neben den Verbindungselementen 8a, b auf dem Trennmittel 6 angeordnet sind.

Figur 8b zeigt einen Zustand zwischen einem geschlossenen Zustand der Trennvorrichtung 1 gemäß Figur 8a und einem geöffneten Zustand gemäß Figur 8c unmittelbar nach der Trennung der Anschlussteile 2, 4 von den Verbindungselementen 8a, b. Hier sind die beiden Anschlussteile 2, 4 nun nicht mehr über die Verbindungselement 8a, b elektrisch miteinander verbunden, sondern werden in Folge einer Translationsbewegung des Trennmittels 6 nunmehr zumindest teilweise über die Widerstandselemente 18a, b elektrisch miteinander verbunden. Die Translationsbewegung des Trennmittels 6 erfolgt - wie aus Figur 8b ersichtlich - durch das Auslösen einer Zündpille 14 und das damit verbundene Beschleunigen eines Bolzens 16' von dem Zündkanal 12 weg. Infolge der dargestellten Translationsbewegung des Trennmittels 6 werden die Verbindungselemente 8a, b an der ersten und zweiten Kontaktstelle 10a, 10b sowie an einer dritten und vierten Kontaktstelle 10b, 10b' von dem ersten und zweiten Anschlussteil 2, 4 getrennt, wobei zumindest teilweise über die Widerstandselemente 18a, b eine elektrische Verbindung zwischen dem ersten und zweiten Anschlussteil gebildet ist.

Figur 8c zeigt die Trennvorrichtung für eine Energieleitung 1 gemäß den Figuren 8a und b in einem geöffneten Zustand. Hier ist die Translationsbewegung des Trennmittels 6 weiter fortgeschritten, so dass die beiden Anschlussteile 2, 4 nun weder über die Verbindungselemente 8a, b, noch über die Widerstandselemente 18a, b miteinander elektrisch verbunden sind.

Ferner ist den Figuren 9a, b eine Trennvorrichtung für eine Energieleitung 1 zur gleichzeitigen Trennung und Herstellung einer elektrischen Verbindung gemäß einem weiteren Ausführungsbeispiel dargestellt.

Figur 9a zeigt die Trennvorrichtung 1 in einem Anfangszustand, in dem ein erster Stromkreis geschlossen und ein zweiter Stromkreis geöffnet ist. Der erste Stromkreis ist beispielhaft in Form einer parallelen Anordnung mit einem Trennmittel 6 dargestellt. Gemäß dieser Ausführungsform sind im ersten Stromkreis ein erstes und ein zweites Anschlussteil 2, 4 über zwei Verbindungselemente 8a, b an einer ersten und zweiten Kontaktstelle 10a, 10a' sowie einer dritten und vierten Kontaktstelle 10b, 10b' elektrisch miteinander verbunden. Neben den Verbindungselementen 8a, b ist auf dem Trennmittel 6 auch ein drittes Verbindungselement 8c angeordnet, welches mit keinem der beiden Stromkreise in elektrischer Verbindung steht. Elektrisch verbunden sind dagegen der erste und zweite Stromkreis über einen Kondensator 20. Darüber hinaus weist die Trennvorrichtung 1 einen Bolzen 16' auf, der zwischen einem Trennmittel 6 und einem - eine Zündpille 14 aufweisenden - Zündkanal 12 angeordnet ist.

Figur 9b zeigt schließlich die Trennvorrichtung 1 gemäß Figur 9a in einem Endzustand. Hier liegen nun ein erster Stromkreis in einem geöffneten und ein zweiter Stromkreis in einem geschlossenen Zustand vor. Demnach sind die beiden Anschlussteile 2, 4 in dem ersten Stromkreis nun nicht mehr über die Verbindungselemente 8a, b miteinander verbunden, sondern liegen in Folge einer Translationsbewegung des Trennmittels 6, vorzugsweise senkrecht zur Verbindungsachse der Anschlussteile und der Verbindungselemente 8a, b, voneinander getrennt vor. Auch hier erfolgt die Translationsbewegung des Trennmittels 6 über ein Herausbeschleunigen des Bolzens 16' infolge eines Auslösens der Zündpille 14. Durch die dargestellte Translationsbewegung des Trennmittels 6 werden die Verbindungselemente 8a, b an der ersten und zweiten Kontaktstelle 10a, 10b sowie einer dritten und vierten Kontaktstelle 10b, 10b' im Wesentlichen zeitgleich von dem ersten und zweiten Anschlussteil 2, 4 getrennt.

Zusätzlich zum Trennen der Verbindungselemente vom ersten und zweiten Anschlussteil im ersten Stromkreis wird das dritte Verbindungselement 8c durch die Bewegung derart verschoben, dass es im Wesentlichen zeitgleich eine elektrische Verbindung zwischen dem zweiten Anschlussteil und dem zweiten Stromkreis herstellt. Somit liegen gemäß dem Endzustand - wie aus Figur 9b ersichtlich ist - der erste Stromkreis in einem geöffneten und der zweite Stromkreis in einem geschlossen Zustand vor.

Durch die in den Figuren 9a und b dargestellte Ausführungsform kann es beispielsweise möglich sein, neben der Trennung einer stromführenden Leitung auch die in einem Zwischenstromkreis gespeicherte elektrische Energie sicher abzuführen, um eine Gefährdung von Personen durch Hochspannung zu vermeiden. Unter Hochspannung betriebene Zwischenstromkreise kommen häufig bei Hochvoltanwendungen wie Elektro - oder Hybridfahrzeugen zum Einsatz.

Es versteht sich, dass eine Trennvorrichtung für eine Energieleitung 1 zur gleichzeitigen Trennung und Herstellung einer elektrischen Verbindung ebenso über eine Kombination eines zweiten Stromkreises mit jeder anderen Ausführungsform einer der hier vorgestellten Trennvorrichtungen gebildet sein kann, vorausgesetzt, dass in einem Anfangszustand einer der beiden Stromkreise geschlossen ist, wohingegen der andere Stromkreis geöffnet ist und in einem darauf folgenden Endzustand der vorher geöffnete Stromkreis geschlossen ist, wohingegen der vorher geschlossene Stromkreis nun in einem geöffneten Zustand ist.

## Patentansprüche

1. Trennvorrichtung für eine Energieleitung (1) umfassend
- zumindest ein in einem geschlossenen Zustand der Trennvorrichtung räumlich zwischen einem ersten und einem zweiten Anschlussteil (2, 4) angeordnetes, zwischen einer geschlossenen Position und einer geöffneten Position bewegliches Trennmittel (16),
- wobei das Trennmittel (6) zumindest ein im geschlossenen Zustand der Trennvorrichtung eine elektrische Verbindung zwischen den Anschlussteilen (2, 4) bildendes Verbindungselement (8) aufweist,
- wobei das Verbindungselement (8) im geschlossenen Zustand der Trennvorrichtung über eine erste Kontaktstelle (10a) mit dem ersten Anschlussteil (2) und über eine zweite Kontaktstelle (10b) mit dem zweiten Anschlussteil (6) elektrisch verbunden ist, wobei
- das Trennmittel (6) derart angeordnet ist, dass eine Durchschlagsspannung zwischen dem ersten und dem zweiten Anschlussteil (2, 4) in einem geöffneten Zustand der Trennvorrichtung größer ist, als zwischen dem ersten Anschlussteil (2) und der ersten Kontaktstelle (10a) des Verbindungselements (8) und/oder zwischen dem zweiten Anschlussteil (4) und der zweiten Kontaktstelle (10b) des Verbindungselements (8),
**dadurch gekennzeichnet, dass**
- das Trennmittel (6) mit zumindest zwei Widerstandselementen (18a, b) beschichtet ist, die sich in ihrer spezifischen Leitfähigkeit unterscheiden und einen Widerstandsgradienten bilden, wobei die Widerstandselemente (18a, b) unmittelbar nach dem Trennen, die Anschlussteile (2, 4) elektrisch verbindend, zwischen den Anschlussteilen (2, 4) angeordnet sind.

2. Trennvorrichtung nach Anspruch 1,
**dadurch gekennzeichnet, dass**
das Verbindungselement (8) derart an das Trennmittel (6) angeordnet ist, dass eine Trennung an zumindest zwei Kontaktstellen (10a b) im Wesentlichen zeitgleich verläuft.

3. Trennvorrichtung nach einem der vorherigen Ansprüche,
**dadurch gekennzeichnet, dass**
das Trennmittel (6) zwischen einem geöffneten und einem geschlossenen Zustand der Trennvorrichtung translatorisch und/oder rotatorisch bewegbar ist.

4. Trennvorrichtung nach einem der vorherigen Ansprüche,
**dadurch gekennzeichnet, dass**
das Trennmittel eine Auffanglasche aufweist, die das Trennmittel im geschlossenen Zustand der Trennvorrichtung in seiner Position hält.

5. Trennvorrichtung nach einem der vorherigen Ansprüche,
**dadurch gekennzeichnet, dass**
die Trennvorrichtung ein mit Druckluft gesteuertes Trennmittel (6) vorzugsweise ein pyrotechnisch gesteuertes Trennmittel (6) aufweist.

6. Trennvorrichtung nach einem der vorherigen Ansprüche,
**dadurch gekennzeichnet, dass**
das Trennmittel (6) in einem Endzustand der Trennvorrichtung derart angeordnet ist, dass die Durchschlagsspannung zwischen dem ersten und dem zweiten Anschlussteil (2,4) gleich oder kleiner ist, als zwischen dem ersten Anschlussteil (2) und der ersten Kontaktstelle (10a) des Verbindungselements (8) und/oder zwischen dem zweiten Anschlussteil (4) und der zweiten Kontaktstelle (10b) des Verbindungselements (8).

7. Trennvorrichtung nach einem der vorherigen Ansprüche,
**dadurch gekennzeichnet, dass**
das Trennmittel (6) zumindest ein Isolationselement aufweist, welches in einem geöffneten Zustand der Trennvorrichtung räumlich zwischen dem ersten und zweiten Anschlussteil (2, 4) angeordnet ist.

8. Trennvorrichtung nach einem der vorherigen Ansprüche,
**dadurch gekennzeichnet, dass**
das Isolationselement aus einem Isolationsmaterial mit einer Durchschlagsfestigkeit von zumindest mehr als 5 kV/mm, bevorzugt mehr als 20 kV/mm, besonders bevorzugt mehr als 50 kV/mm gebildet ist.

9. Trennvorrichtung nach einem der vorherigen Ansprüche,
**dadurch gekennzeichnet, dass**
das Isolationselement aus einem Isolationsmaterial mit einer spezifischen elektrischen Leitfähigkeit von zumindest weniger als 10⁻⁵ S·cm⁻¹, bevorzugt weniger als 10⁻¹⁰ S·cm⁻¹, besonders bevorzugt weniger als 10⁻¹⁵ S-cm⁻¹ gebildet ist.

10. Trennvorrichtung nach einem der vorherigen Ansprüche,
**dadurch gekennzeichnet, dass**
die Widerstandselemente (18a, b) aus einem Material mit einer spezifischen elektrischen Leitfähigkeit von zumindest weniger als 10² S·cm⁻¹, bevorzugt weniger als 10⁻¹ S·cm⁻¹, besonders bevorzugt weniger als 10⁻⁴ S·cm⁻¹ gebildet sind.

11. Trennvorrichtung nach einem der vorherigen Ansprüche,
**dadurch gekennzeichnet, dass**
das Trennmittel (6) zumindest zwei Widerstandselemente (18a, b) aufweist, welche vorzugsweise aus unterschiedlichen Materialien mit einer unterschiedlichen spezifischen elektrischen Leitfähigkeit gebildet sind.

12. Trennvorrichtung nach einem der vorherigen Ansprüche,
**dadurch gekennzeichnet, dass**
die Trennvorrichtung zumindest zwei elektrisch seriell geschaltete Trennmittel (6) aufweist, wobei die Trennmittel (6) vorzugsweise räumlich voneinander getrennt über Verbindungsmittel miteinander verbunden sind.

13. Verfahren zur Trennung einer Energieleitung umfassend:
- Empfangen zumindest eines Trennsignals,
- Auslösen zumindest eines Signals derart,
- dass die elektrische Verbindung zwischen einem an einem Trennmittel (6) angeordneten Verbindungselement (8) und einem ersten Anschlussteil (2) an einer ersten Kontaktstelle (10a) und zwischen dem Verbindungselement (8) und einem zweiten Anschlussteil (4) an einer zweiten Kontaktstelle (10b) durch eine Bewegung des Trennmittels von einer geschlossenen Position in eine geöffnete Position derart getrennt wird,
- dass die Durchschlagsspannung zwischen dem ersten und dem zweiten Anschlussteil (2, 4) im getrennten Zustand der Trennvorrichtung größer ist, als zwischen dem ersten Anschlussteil (2) und der ersten Kontaktstelle (10a) des Verbindungselements (8) und/oder zwischen dem zweiten Anschlussteil (4) und der zweiten Kontaktstelle (10b) des Verbindungselements (8),
**dadurch gekennzeichnet, dass**
- das Trennmittel (6) mit zumindest zwei Widerstandselementen (18a, b) beschichtet ist, die sich in ihrer spezifischen Leitfähigkeit unterscheiden und einen Widerstandsgradienten bilden, wobei die Widerstandselemente (18a, b) unmittelbar nach der Trennung zwischen den Anschlussteilen (2, 4) angeordnet werden.

14. Verfahren zur Trennung einer Energieleitung nach Anspruch 13,
**dadurch gekennzeichnet, dass**
neben der Trennung einer elektrischen Verbindung, im Wesentlichen zeitgleich mit der Trennung einer elektrischen Verbindung eine elektrische Verbindung hergestellt wird, welche die Entladung von gespeicherter elektrischer Energie ermöglicht.

## Claims

1. Disconnecting device for a power line (1), comprising
- at least one disconnecting means (6) which is spatially arranged between a first and a second connector (4) (2, 4) when the disconnecting device is in a closed state, and which disconnecting means (6) is moveable between a closed position and an open position,
- the disconnecting means (6) having at least one connecting element (8) forming an electrical connection between the connectors (2,4) when the disconnecting device is in the closed state,
- wherein the connecting element (8) is electrically connected to the first connector (2) via a first contact point (10a) and to the second connector (4) via a second contact point (10b) when the disconnecting device is in the closed state, wherein
- the disconnecting means (6) is arranged in such a way that, when the disconnecting device is in an open state, a breakdown voltage between the first and the second connector (2, 4) is greater than between the first connector (2) and the first contact point (10a) of the connecting element (8) and/or between the second connector (4) and the second contact point (10b) of the connecting element (8)
**characterized in that**
- the disconnecting means (6) is coated with at least two resistor elements (18a, 18b) which have different specific conductivities and form a resistance gradient, wherein the resistor elements (18a, b) immediately after the disconnection, are arranged between the connectors (2, 4), thereby electrically connecting the connectors (2, 4).

2. Disconnecting device according to claim 1,
**characterised in that**
the connecting element (8) is arranged on the disconnecting means (6) in such a way that a disconnection takes place at at least two contact points (10a, b) at substantially the same time.

3. Disconnecting device according to any of the preceding claims,
**characterised in that**
the disconnecting means (6) can be moved between an open and closed state of the disconnecting device in a translational and/or rotational manner.

4. Disconnecting device according to any of the preceding claims,
**characterised in that**
the disconnecting means (6) comprises a catch tab which holds the disconnecting means (6) in position when the disconnecting device is in the closed state.

5. Disconnecting device according to any of the preceding claims,
**characterised in that**
the disconnecting device comprises a disconnecting means (6) controlled by compressed air, preferably a disconnecting means (6) which is controlled pyrotechnically.

6. Disconnecting device according to any of the preceding claims,
**characterised in that**
in a final state of the disconnecting device, the disconnecting means (6) is arranged in such a way that the breakdown voltage between the first and the second connector (2, 4) is the same as or less than between the first connector (2) and the first contact point (10a) of the connecting element (8) and/or between the second connector (4) and the second contact point (10b) of the connecting element (8).

7. Disconnecting device according to any of the preceding claims,
**characterised in that**
the disconnecting means (6) comprises at least one isolation element which is spatially arranged between the first and the second connector (2, 4) when the disconnecting device is in an open state.

8. Disconnecting device according to any of the preceding claims,
**characterised in that**
the isolation element is formed from an isolation material having a dielectric strength of at least more than 5 kV/mm, preferably more than 20 kV/mm, particularly preferably more than 50 kV/mm.

9. Disconnecting device according to any of the preceding claims,
**characterised in that**
the isolation element is formed from an isolation material having a specific electric conductivity of at least less than 10⁻⁵ S·cm⁻¹, preferably less than 10⁻¹⁰ S·cm⁻¹, particularly preferably less than 10⁻¹⁵ S·cm⁻¹.

10. Disconnecting device according to any of the preceding claims,
**characterised in that**
the resistor elements (18a, b) are formed from a material having a specific electric conductivity of at least less than 10² S·cm⁻¹, preferably less than 10⁻¹ S·cm⁻¹, particularly preferably less than 10⁻⁴ S·cm⁻¹.

11. Disconnecting device according to any of the preceding claims,
**characterised in that**
the disconnecting means (6) comprises at least two resistor elements (18a, b) which are preferably formed from different materials having a different specific electric conductivity.

12. Disconnecting device according to any of the preceding claims,
**characterised in that**
the disconnecting device comprises at least two disconnecting means (6) electrically connected in series, the disconnecting means (6), which are spatially separated from one another, preferably being interconnected by connecting means.

13. Method for disconnecting a power line (1), comprising:
- receiving at least one disconnecting signal,
- triggering at least one signal in such a way that
- the electrical connection between a connecting element (8) arranged on a disconnecting means (6) and a first connector (2) at a first contact point (10a) and between the connecting element (8) and a second connector (4) at a second contact point (10b) is disconnected by the movement of the disconnecting means (6) from a closed position to an open position in such a way that
- the breakdown voltage between the first and the second connector (2, 4) when the disconnecting device is in the disconnected state is greater than between the first connector (2) and the first contact point (10a) of the connecting element (8) and/or between the second connector (4) and the second contact point (10b) of the connecting element (8)
**characterized in that**
- the disconnecting means (6) is coated with at least two resistor elements (18a, 18b) which have different specific conductivities and form a resistance gradient, wherein the resistor elements (18a, b)are arranged between the connectors (2, 4) immediately after the disconnection.

14. Method for disconnecting a power line (1) according to claim 13,
**characterised in that**
in addition to the disconnection of an electrical connection, at substantially the same time as the disconnection of an electrical connection, an electrical connection is made which makes it possible to discharge stored electrical energy.

## Revendications

1. Dispositif de coupure d'une ligne d'énergie (1) comprenant
- au moins un moyen de coupure (6), qui, disposé entre un premier et un deuxième élément de raccordement (2, 4), lorsque le dispositif de coupure est dans un état fermé, est déplaçable entre une position fermée et une position ouverte,
- sachant que le moyen de coupure (6) est doté d'au moins un élément de liaison (8), qui forme une liaison électrique entre les éléments de raccordement (2, 4) quand le dispositif de coupure est à l'état fermé,
- sachant que l'élément de liaison (8), quand le dispositif de coupure est à l'état fermé, est relié électriquement au premier élément de raccordement (2) par le biais d'un premier point de contact (10a) et au deuxième élément de raccordement (4) par le biais d'un deuxième point de contact (10b),
- sachant que le moyen de coupure (6) est disposé de sorte que, quand le dispositif de coupure est dans état ouvert, une tension de claquage entre le premier élément de raccordement et le deuxième élément de raccordement (2, 4) soit plus grande qu'entre le premier élément de raccordement (2) et le premier point de contact (10a) de l'élément de liaison (8) et / ou entre le deuxième élément de raccordement (4) et le deuxième point de contact (10b) de l'élément de liaison (8),
**caractérisé en ce que**
- le moyen de coupure (6) est revêtu avec au moins deux éléments de résistance (18a, b), qui diffèrent l'un de l'autre quant à leur conductibilité spécifique et forment un gradient de résistance, sachant que les éléments de résistance (18a, b) sont disposés entre les éléments de raccordement (2, 4), en reliant les éléments de raccordement (2, 4) directement après la coupure.

2. Dispositif de coupure selon la revendication 1,
**caractérisé en ce que**
l'élément de liaison (8) est disposé sur le moyen de coupure (6) de sorte qu'une coupure s'effectue sensiblement en même temps à au moins deux points de contact (10a b).

3. Dispositif de coupure selon l'une des revendications précédentes,
**caractérisé en ce que**
le moyen de coupure (6) peut être déplacé de manière translatoire et / ou rotative entre une position d'ouverture et une position de fermeture du dispositif de coupure.

4. Dispositif de coupure selon l'une des revendications précédentes,
**caractérisé en ce que**
le moyen de coupure (6) est doté d'une patte de retenue, qui maintient le moyen de coupure (6) dans sa position quand le dispositif de coupure est à l'état fermé.

5. Dispositif de coupure selon l'une des revendications précédentes,
**caractérisé en ce que**
le dispositif de coupure est doté d'un moyen de coupure (6) commandé par air comprimé, de préférence d'un moyen de coupure (6) à commande pyrotechnique.

6. Dispositif de coupure selon l'une des revendications 1 à 5,
**caractérisé en ce que**
le moyen de coupure (6), quand le dispositif de coupure est dans un état final, est disposé de sorte que la tension de claquage entre le premier et le deuxième élément de raccordement (2, 4) soit égale ou inférieure à celle entre le premier élément de raccordement (2) et le premier point de contact (10a) de l'élément de liaison (8) et / ou entre le deuxième élément de raccordement (4) et le deuxième point de contact (10b) de l'élément de liaison (8).

7. Dispositif de coupure selon l'une des revendications précédentes,
**caractérisé en ce que**
le moyen de coupure (6) est doté d'au moins un élément d'isolation, qui, dans un état ouvert du dispositif de coupure du dispositif de coupure, est disposé entre le premier et le deuxième élément de raccordement (2, 4).

8. Dispositif de coupure selon l'une des revendications précédentes,
**caractérisé en ce que**
l'élément d'isolation est réalisé à partir d'un matériau d'isolation ayant une résistance au claquage au moins supérieure à 5 kV / mm, de préférence de plus de 20 kV / mm, en particulier, de préférence, de plus de 50 kV / mm.

9. Dispositif de coupure selon l'une des revendications précédentes,
**caractérisé en ce que**
l'élément d'isolation est réalisé à partir d'un matériau d'isolation ayant une conductibilité électrique au moins inférieure à 10⁻⁵ S·cm⁻¹, de préférence inférieure à 10⁻¹⁰ S·cm⁻¹, en particulier, de préférence, inférieure à 10⁻¹⁵ S·cm⁻¹.

10. Dispositif de coupure selon l'une des revendications précédentes,
**caractérisé en ce que**
l'élément de résistance est réalisé à partir d'un matériau d'isolation ayant une conductibilité électrique
au moins inférieure à 10⁻² S.cm⁻¹, de préférence inférieure à 10·¹ S·cm⁻¹, en particulier, de préférence, inférieure à 10⁻⁴ S·cm⁻¹.

11. Dispositif de coupure selon l'une des revendications précédentes,
**caractérisé en ce que**
le moyen de coupure (6) est doté d'au moins deux éléments de résistance (18a, b), qui, de préférence sont réalisés à partir de matériaux différents ayant une conductibilité électrique différente.

12. Dispositif de coupure selon l'une des revendications précédentes,
**caractérisé en ce que**
le dispositif de coupure est doté d'au moins deux moyens de coupure (6) connectés électriquement en série, sachant que les moyens de coupure (6), préférablement espacés les uns des autres, sont reliés ensemble par le biais de moyens de liaison.

13. Procédé de coupure d'une ligne d'énergie, comprenant
- réception d'au moins un signal de coupure,
- déclenchement d'au moins un signal de sorte que
- la liaison électrique entre l'élément de liaison (8), disposé sur un moyen de coupure (6), et un premier élément de raccordement (2), à un premier point de contact (10a), et entre l'élément de liaison (8) et un deuxième élément de raccordement (4), à un deuxième point de contact (10b), est séparée par un déplacement du moyen de coupure d'une position fermée à une position ouverte, de sorte que
- la tension de claquage entre le premier et le deuxième élément de raccordement (2, 4) est plus grande qu'entre le premier élément de raccordement (2) et le premier point de contact (10a) de l'élément de liaison (8) et / ou entre le deuxième élément de raccordement (4) et le deuxième point de contact (10b) de l'élément de liaison (8), quand le dispositif de coupure est en état séparé,
**caractérisé en ce que**
- le moyen de coupure (6) est revêtu avec au moins deux éléments de résistance (18a, b), qui diffèrent l'un de l'autre quant à leur conductibilité spécifique et forment un gradient de résistance, sachant que les éléments de résistance (18a, b) sont disposés entre les éléments de raccordement (2, 4) directement après la coupure.

14. Procédé de coupure d'une ligne d'énergie selon la revendication 13,
**caractérisé en ce que**,
outre la coupure d'une liaison électrique, est effectuée, sensiblement en même temps que la coupure, une liaison électrique qui permet la décharge d'énergie électrique stockée.
